# EUROPÄISCHE PATENTSCHRIFT

(11) **EP 0 890 291 B1**
(45) Veröffentlichungstag und Bekanntmachung des Hinweises auf die Patenterteilung: **05.09.2001**
(21) Anmeldenummer: 97900600.4
(22) Anmeldetag: 14.01.1997
(51) Int. Cl.: H04R 1/00

(54) **VERFAHREN UND ANORDNUNG ZUM UMWANDELN EINES AKUSTISCHEN SIGNALS IN EIN ELEKTRISCHES SIGNAL**
PROCESS AND ARRANGEMENT FOR CONVERTING AN ACOUSTIC SIGNAL TO AN ELECTRICAL SIGNAL
PROCEDE ET DISPOSITIF POUR TRANSFORMER UN SIGNAL ACOUSTIQUE EN SIGNAL ELECTRIQUE

(30) Priorität: 27.03.1996 DE 19612068
(43) Veröffentlichungstag der Anmeldung: 13.01.1999
(73) Patentinhaber: Georg Neumann GmbH, 13403 Berlin (DE)
(72) Erfinder: KERN, Otmar, D-14167 Berlin (DE)
(74) Vertreter: Konle, Tilmar, Dipl.-Ing.
(86) Internationale Anmeldenummer: EP9700131
(87) Internationale Veröffentlichungsnummer: WO9736454

(56) Entgegenhaltungen:
- EP-A- 0 544 647
- GB-A- 2 077 074
- US-A- 5 181 032
- US-A- 5 191 332

## Beschreibung

Die Erfindung bezieht sich auf ein Verfahren gemäß dem Oberbegriff des Anspruchs 1 sowie auf eine Schallempfangsanordnung gemäß dem Oberbegriff des Anspruchs 19.

Die bisherigen Bemühungen, ein "echtes" digitales Mikrofon ohne analogen Zwischenschritt zu bauen, sind über theoretische Überlegungen nicht hinausgekommen. Diese Überlegungen beruhen darauf, den Schallrezeptor (z.B. Membran) eines elektroakustischen Schallgebers hinsichtlich seiner Position oder seiner Bewegung optisch oder mittels Ultraschall zu vermessen, beispielsweise durch Auswertung von Interferenzmustern oder von Laufzeiteffekten, wobei die Digitalisierung der gemessenen Information u.a. durch einen Zählvorgang erfolgt. Ein solches Verfahren ist beispielsweise in der GB-A-2 077 074 angegeben. Der Schall wird über zwei Schallrezeptoren aufgenommen, welche akustisch in Richtung des einfallenden Schalls in Reihe geschaltet sind. Die von beiden Schallrezeptoren abgegebenen Signalspannungen sind um einen Betrag versetzt, welcher sich aus der Schall-Laufzeit zwischen den beiden in bestimmtem Abstand angeordneten Schallrezeptoren ergibt. Durch Vergleich und Digitalisierung dieser beiden Signale wird ein 1-Bit DPCM-Signal erzeugt, welches einem Auf-Abwärtszähler zur Umwandlung in ein bitparalleles Digitalsignal zugeführt wird.

Bei der rein elektrischen Wandlung von analogen Audiosignalen in ein entsprechendes Digitalsignal stehen inzwischen Wandler zur Verfügung, die den besonderen Anforderungen bei der Wandlung von Audiosignalen schon weitreichend genügen. Das sind vorallen hohe Auflösung, Linearität und geringes Eigenrauschen. Diese Eigenschaften werden insbesondere von sogenannten Sigma-Delta-Wandlern erreicht, wie sie beispielsweise aus der US-A-5 181 032 und der US-A-5 191 332 bekannt sind. Bei den bekannten Sigma-Delta-Wandlers wird das Audiosignal in einen Regelkreis eingespeist, wobei das rückgeführte Gegenkopplungssignal über einen 1-Bit oder einen herkömmlichen Multi-Bit-AD-Wandler und einen korrespondierenden Rückwandler geführt wird. In dem erzeugten digitalen 1-Bit oder Mehr-Bit-Datenstrom wird die analoge Audiosignalinformation durch das zeitliche Verhältnis der digitalen 0/1-Zustände dargestellt. Mittels digitaler Filterung und Umformatierung wird das gewünschte digitale Ausgangssignal gewonnen. Ein solches Regelkreissystem stellt einen durch einen zugeführten Takt synchronisierten Modulator dar, wobei durch Aufspaltung der Information im Modulator in mehrere Signalwege und unterschiedlicher Signalbehandlung günstige Rausch- und Auflöungseigenschaften erreicht werden.

Alle bekannten Wandler zum direkten Erzeugen eines digitalen Signals aus einem akustischen Eingangssignal sind indessen für Studiomikrofone ungeeignet, da sie hinsichtlich Dynamikumfang, Rauschen und ausreichender Quantisierung mit analogen Studiomikrofonen nicht mithalten können.

Die Aufgabe der Erfindung besteht demgegenüber darin, ein Verfahren und eine Schallempfangsanordnung anzugeben, um eine direkte Umwandlung eines auf den Schallrezeptor eines Schallempfängers wirkenden akustischen Signals in eine digitale Information zu ermöglichen und dabei die Anforderungen hinsichtlich Dynamikumfang, Rauschen und ausreichende Quantisierung zu erfüllen.

Diese Aufgabe wird erfindungsgemäß durch die kennzeichnenden Merkmale der nebengeordneten Ansprüche 1 und 19 gelöst.

Vorteilhafte Ausgestaltungen und Weiterbildungen des erfindungsgemäßen Verfahrens ergeben sich aus den Unteransprüchen 2 bis 18.

Vorteilhafte Ausgestaltungen und Weiterbildungen der erfindungsgemäßen Schallempfangsanordnung ergeben sich aus den Unteransprüchen 20 bis 36.

Die Erfindung geht von der Überlegung aus, das bisher hinsichtlich Dynamikumfang und Rauschverhalten unübertroffene Prinzip des kapazitiven Wandlers für ein "echtes" digitales Mikrofon beizubehalten. Die bekannte und ausgereifte Technologie des kapazitiven Wandlers kann damit voll übernommen werden. Der kapazitive Wandler wird in der Weise in einen digitalisierenden Wandlungsprozeß einbezogen, daß der Rezeptor (z.B. Kondensatormembran), auf welchen das akustische Signal als Schalldruck einwirkt, nicht in einer der Signalstärke proportionalen Weise ausgelenkt wird, sondern erfindungsgemäß durch ein Gegenschallsignal oder durch eine Gegenkraft annähernd in Ruhestellung gehalten wird. Das Gegensignal wird aus der Regelgröße eines Regelkreises hergeleitet, welcher den Schallempfänger als Bestandteil enthält, wobei die Regelgröße die Information über das akustische Signal enthält. Infolge des weitgehenden Verharrens des Rezeptors in seiner schallharten Ruhestellung werden gegenüber bekannten Kondensatormikrofonen Kennlinienfehler, welche von der Position des Rezeptors abhängen und zu Signalverzerrungen führen, sowie mechanische Eigenresonanzen des Rezeptors, welche den Frequenzgang und das Impulsverhalten des elektrischen Ausgangssignals beeinflussen, praktisch nicht mehr wirksam. Ferner sind Maßnahmen zur passiven Dämpfung des Rezeptors, wie sie bei bekannten Kondensatormikrofonen zur Linearisierung erforderlich sind unter Inkaufnahme einer Verschlechterung der Empfindlichkeit, bei der Erfindung praktisch nicht mehr erforderlich, so daß die Empfindlichkeit eines erfindungsgemäß ausgebildeten Wandlers deutlich verbessert ist. Wesentlich ist, daß die nur noch geringen Restauslenkungen des Rezeptors in der Weise ausgewertet werden, daß lediglich eine Information über die Richtung der Abweichung aus der Ruhestellung entsteht und diese Information als digitale "Null" oder "Eins" dargestellt wird. Dies bedeutet, daß unmittelbar an dem Schallrezeptor die Komparatorfunktion als elementare Funktion eines jeden Analog-Digital-Wandlungsprozesses ausgeführt wird, ohne daß ein aus dem Schallempfänger gewonnenes analoges Zwischensignal benötigt wird.

Die Erfindung wird anhand der in den Zeichnungen dargestellten Ausführungsbeispiele näher erläutert. Es zeigt:
- Fig. 1: ein Blockschaltbild einer ersten Ausführungsform eines digitalen Mikrofons nach der Erfindung;
- Fig. 2: ein Blockschaltbild einer zweiten Ausführungsform eines digitalen Mikrofons nach der Erfindung;
- Fig. 3: ein Blockschaltbild einer dritten Ausführungsform eines digitalen Mikrofons nach der Erfindung, und
- Fig. 4: ein Blockschaltbild einer Ausführungsform eines analogen Mikrofons nach der Erfindung.

In den Figuren 1 bis 4 sind mit dem Bezugszeichen 1 ein Schallgeber und mit dem Bezugszeichen 2 ein Schallempfänger bezeichnet, welche ortsgleich oder ortsverschieden sein können und auf gleichen oder unterschiedlichen elektro-akustischen Wandlerprinzipien beruhen können. Wesentlich ist, daß auf den Schallrezeptor des Schallempfängers 2 zwei entgegengesetzt gerichtete, gleich große Kräfte gleichzeitig einwirken, nämlich die Kraft des einfallenden Nutzschalls (akustisches Signal) und die Gegenkraft eines vom Schallgeber 1 erzeugten Gegensignals, was die erfindungsgemäß angestrebte Wirkung zur Folge hat, daß der Schallrezeptor trotz Einwirkungdes akustischen Signals weitgehend in seiner Ruhelage gehalten wird. Jede kleinste Abweichung des Rezeptors aus seiner Ruhelage in positiver und negativer Richtung läßt sich unmittelbar als digitale Information "Eins" oder "Null" auswerten. Die digitale Information entsteht damit unmittelbar am Rezeptor des Schallempfängers 2.

Damit der Schallgeber 1 ein Gegensignal erzeugen kann, welches zeitgleich mit dem am Schallempfänger einfallenden akustischen Signal ist und betragsmäßig genauso groß wie das akustische Signal ist, wird das Gegensignal aus der Regelgröße eines ausreichend schnellen Regelkreises abgeleitet, welcher den Schallgeber 1 und den Schallempfänger 2 als Bestandteil enthält. Die akustische Laufzeit bzw. der bauliche Abstand zwischen Schallgeber 1 und Schallempfänger 2 bestimmen dabei maßgeblich die erzielbare Frequenzbandbreite des Regelkreises und sollten daher möglichst klein sein, damit der Regelkreis im gesamten Hörfrequenzbereich stabil arbeitet. Für die praktische Realisierung ist es deshalb günstig, wenn Schallgeber 1 und Schallempfänger 2 ortsgleich sind, was gleichbedeutend damit ist, daß der Schallrezeptor (z.B. Membran) des Schallempfängers 2 und der Schallerzeuger des Schallgebers 1 in einem gemeinsamen Bauteil vereinigt sind, d.h., daß Schallgeber 1 und Schallempfänger 2 beispielsweise eine gemeinsame Membran aufweisen. Es ist ferner günstig, wenn Schallgeber 1 und Schallempfänger 2 nach unterschiedlichen elektroakustischen Wandlerprinzipien arbeiten, um einen unerwünschten elektrischen Nebenweg und damit ein Übersprechen zu vermeiden. Beispielsweise kann der Schallgeber 1 elektrostatisch oder magnetisch und der Schallempfänger 2 als Kondensator eines Hochfrequenz-Schwingkreises realisiert werden.

Die in den Figuren 1 bis 3 dargestellten Ausführungsbeispiele unterscheiden sich darin, wie die am Rezeptor des Schallempfängers 2 unmittelbar erzeugte digitale Information ausgewertet wird und wie der Regelkreis ausgebildet ist.

Bei der Ausführungform nach Fig. 1 ist der Regelkreis in Form eines abgewandelten Delta-Sigma-Modulators ausgebildet, wie er beispielsweise in der Zeitschrift Audio Professional, Heft 3/4, 1995, Seiten 59 bis 65 beschrieben ist.

Der Schallempfänger 2 ist in Fig. 1 wie auch in allen anderen Figuren 2 bis 4 als Kondensator eines Hochfrequenz-Schwingkreises mit Schwingkreisinduktivität 22 realisiert. Durch den ein-fallenden Nutzschall wird die gemeinsame Membran der Schallgeber-Schall-Empfänger -Kombination 1/2 zunächst ausgelenkt und verstimmt durch die sich ändernde Kapazität den HF-Schwingkreis. Die Schwingkreisinduktivität 22 ist Bestandteil eines Hochfrequenz-Demodulators 3 (Phasen- oder Amplituden-Demodulator), welcher durch einen HF-Oszillator 31 und eine Demodulator-Diode 32 in dem Block des HF-Demodulators 3 angedeutet ist. Eine lange Aussteuerkennlinie, wie sie bei herkömmlichen Kondensatormikrofonen benötigt wird, ist für den HF-Demodulator 3 nicht erforderlich, da es lediglich darauf ankommt, die Abweichungen der Membran der Schallgeber-Schallempfänger-Kombination 1/2 in positiver oder negativer Richtung aus ihrer Ruhestellung vorzeichenrichtig zu erkennen. Der HF-Demodulator 3 kann deshalb mit sehr hoher Empfindlichkeit ausgelegt werden, was von erheblichem Vorteil für das Rausch- und Dynamikverhalten des Gesamtsystems ist.

Das Ausgangssignal des HF-Demodulators 3 wird einem Komparator 4 zugeführt, dessen Ausgangssignal die am Rezeptor (Membran) des Schallempfängers 2 unmittelbar erzeugte digitale Information elektrisch repräsentiert, d.h., die Abweichung der Membranstellung in positiver oder negativer Richtung als "O"-Signal oder "1"-Signal wiedergibt. Dieses digitale Signal stellt ein 1-Bit-Wort dar. Um hieraus ein Mehr-Bit-Wort, im dargestellten Beispielsfalle ein 4-Bit-Wort zu erzeugen, steuert das Ausgangssignal des Komparators 4 die Zählrichtung (Up/Down-Eingang) eines 4-stufigen Zählers 5, dessen Takteingang CLK von einem Taktgeber 9 (CTL Network) mit beispielsweise dem 64-Fachen der bei der Digitalisierung von Audiosignalen üblichen Abtastfrequenz (FS) von 48 kHz getaktet wird. Infolge dieser Überabtastung mit 64 mal 48 kHz (= 3,072 MHz) wird die zeitliche Auflösung des 1-Bit-Wortes, die durch das Verhältnis der "Nullen" und "Einsen" dargestellt wird, entsprechend dem Maß der Überabtastung erhöht. An den Parallelausgängen A, B, C und D des Zählers 5 entsteht ein 4-Bit-Signal, das die Information über die Amplitude des am Schallempfänger 2 ein-fallenden akustischen Signals enthält. Die Quantisierung der Information ergibt sich jedoch nicht nur amplitudenorientiert (4-Bit-Wort). Infolge der Überabtastung des 1-Bit-Wortes am Eingang des Zählers 5 ergibt sich die Quantisierung der Information auch zeitorientiert entsprechend dem zeitlichen Verhältnis zwischen verschiedenen 4-Bit-Worten.

Das 4-Bit-Wort an den Parallelausgängen des Zählers 5 wird einerseits einem digitalen Filter 10 und andererseits einem 4-Bit-Digital/Analog-Wandler 6 zugeführt. Das in ein analoges Signal umgewandelte 4-Bit-Signal wird durch ein- oder mehrstufige Aufintegration und Differenzbildung mittels einer Kette von Differenz- und Intergierstufen 7.1 bis 7.N geleitet, um die beim Quantisierungsprozeß entstandenen Bitmuster statistisch im Frequenzübertragungsbereich zu verteilen und das Quantisierungsrauschen in einem Frequenzbereich oberhalb des Hörfrequenzbereichs zu konzentrieren. Das am Ende der Kette von Differenz- und Intergierstufen 7.1 bis 7.N entstehende Signal wird in einem Treiberverstäker 8 verstärkt, dessen Ausgangssignal den Schallgeber 1 antreibt. Der Regelkreis aus den Bausteinen 2, 3, 4, 5, 6, 7.1 bis 7.N., 8 und 1 ist damit geschlossen. Wie schon erwähnt, werden infolge der Wirkung dieses Regelkreises die durch den einfallenden Schall an der Membran wirkenden Kräfte neutralisiert.

Das digitale Filter 10, an dessen Paralleleingängen A, B, C und D das 4-Bit-Wort von den Parallelausgängen des Zählers 5 anliegt, wird mit derselben Taktfrequenz (3,072 MHz) wie der Zähler 5 getaktet. Das Filter 10 serialisiert das parallele 4-Wort, wobei infolge der 64-fachen Überabtastung ein 20-Bit-Signal 12 mit der Abtastfrequenz von 48 kHz am Ausgang des digitalen Filters. 10 auftritt. Als digitales Filter 10 ist vorzugsweise ein FIR-Filter vorgesehen. Bei der digitalen Filterung werden ferner die oberhalb des Hörbereichs befindlichen Rauschanteile im 4-Bit-Ausgangssignal des Zählers 5 wirksam unterdrückt.

Es versteht sich, daß das serielle digitale 20-Bit-Ausgangssignal 12 auch in beliebige andere Datenformate umgewandelt werden kann. Hierzu ist in Fig. 1 ein Formatkonverter 11 angedeutet, dessen seriellem Eingang SER.IN das Signal 12 zugeführt wird. Der Takteingang CLK und ein weiterer, der Wortsynchronisation dienender Eingang FRM CTL sind mit dem Taktgeber 9 verbunden. Der wahlweise vorgesehene Formatkonverter 11 erzeugt ein paralleles Ausgangssignal an seinen Vielfachausgängen, von denen der erste mit LSB (ent-sprechend dem geringstwertigen Bit) und der letzte mit MSB (entsprechend dem größstwertigen Bit) bezeichnet sind. Des weiteren verfügt der Formatkonverter 11 über einen Ausgang AES/EBU für eine AES/EBU-Schnittstelle sowie einen freien Ausgang OTHER FORM für ein wählbares anderes Digitalformat.

Der Regelkreis kann in Abwandlung von der Ausführungsform nach Fig. 1 als 1-Bit-Wandler ausgeführt werden, so daß unter Wegfall des Zählers 5 der Ausgang des Komparators 4 direkt mit der Kette von Differenz- und Integrierstufen 7.1 bis 7.N verbunden wird. Des weiteren braucht die modulierte HF-Schwingung nicht erst analog demoduliert und dann digitalisiert zu werden (mittels HF-Demodulator 3 mit nachgeschaltetem Komparator 4), sondern kann; wie die Figuren 2 und 3 zeigen, unmittelbar in einer Stufe 30 in ein (digitales) 1-Bit-Signal umgewandelt werden. Die Stufe 30 enthält einen Begrenzerverstärker bzw. Komparator 31, der die phasenmodulierte HF-Schwingung an der Schwingkreisspule 22 direkt in ein Rechtscksignal mit Digitallogikpegel umwandelt. Weiterer Bestandteil ist der phasenstarre HF-Taktoszillator 33, der den Schwingkreis, bestehend aus dem kapazitiven Schallempfänger 2 und der Schwingkreisspule 22, über den Koppelkondensator 35 anregt und im Bedarfsfall vom Taktoszillator 9 synchronisiert wird. Durch einen digitalen Phasenvergleich zwischen der digitalisierten HF-Schwingung und dem HF-Taktoszillator 33 entsteht unmittelbar die 1-Bit-Signalfolge, welche die Information der Schallrezeptorauslenkung aus der Ruhelage trägt. In dem betrachteten Ausführungsbeispiel nach Fign. 2 und 3 wird diese Funktion durch ein D-FlipFlop ausgeführt. Das 1-Bit-Signal wird nun mit der erforderlichen Überabtastung, aus der sich die gewünschte Quantisierung des Nutzsignals ergibt, in das digitale Filter 10 eingelesen sowie den Differenz- und Integrierstufen 7.1 bis 7.N zugeführt.

Die Ausführungsform nach Fig. 3 unterscheidet sich von der Ausführungsform nach Fig 2 dadurch, daß die für einen Delta-Sigma-Wandler typischen Differenz- und Integrierstufen 7.1 bis 7.N mit digitalem Filter 10 entfallen und durch einen hochauflösenden Analog-Digital-Wandler 50 (im betrachteten Beispielsfall als Zähler ausgebildet) und einen hochauflösenden Digital-Analog-Wandler 60 ersetzt werden, so daß der Regelkreis wieder geschlossen ist. In diesem Fall entsteht unmittelbar am Ausgang des Analog-Digital-Wandlers 50 das digitale Ausgangssignal 12, das im betrachteten Beispielsfall als serielles Signal dargestellt ist und welches in der zuvor beschriebenen Weise im Formatkonverter 11 in beliebig anders formatierte digitale Ausgangssignale umgewandelt werden kann.

In Fig. 4 ist sozusagen als "Abfallprodukt" des digitalen Mikrofons nach Figuren 1 bis 3 ein verbessertes Analogmikrofon dargestellt, bei welchem im Vergleich zu der Schaltungsanordnung nach Fig. 1 nur die Schallempfänger-Schallgeber-Kombination 1/2, der HF-Demodulator 3 und der Treiberverstärker 8 beibehalten wurden. Das demodulierte HF-Signal (mit sehr kleiner Amplitude) am Ausgang des HF-Demodulators 3 wird lediglich mittels eines Verstärkers 20 verstärkt, um ein analoges Mikrofonausgangssignal 23 hoher Qualität zu bilden. Aus dem Ausgangssignal 23 wird ferner im Verstärker 8 das Treibersignal zum Treiben des Schallgebers 1 gewonnen. Falls gewünscht, kann das analoge Ausgangs-Mikrofonausgangssignal 23 mittels eines herkömmlichen Analog-Digital-Wandlers 21 in ein Digitalsignal umgewandelt werden, welches im dargestellten Beispielsfall als serielles Signal dargestellt ist. Bei dem zum analogen Mikrofon umfunktionierten digitalen Mikrofon gemäß Fig. 4 bleiben von den Vorteilen des "echten" digitalen Mikrofons gemäß Figuren 1 bis 3 die Vorteile hinsichtlich der geringen Schallrezeptorauslenkung und die damit verbundenen, eingangs erläuterten Verbesserungen hinsichtlich linearer und nicht-linearer Verzerrungen sowie der Empfindlichkeit erhalten, sofern der Verstärker 20 mit ausreichend großer Verstärkung ausgebildet ist. Beispielsweise wird bei einem Verstärkungsfaktor 100 des Verstärkers 20 die Membranauslenkung des Schallempfängers 2 sowie das elektrische Ausgangssignal des Schallempfängers 2 um das entsprechende Maß reduziert.

## Patentansprüche

1. Verfahren zum Umwandeln eines auf einen Schallrezeptor eines Schallempfängers (2) wirkenden akustischen Signals in ein elektrisches Signal, **dadurch gekennzeichnet,** daß der Schallrezeptor bei Einwirkung des akustischen Signals von einem Gegensignal derart beaufschlagt wird, daß der Schallrezeptor trotz Einwirkung des akustischen Signals weitgehend in seiner Ruhelage gehalten wird, daß das Gegensignal aus einer Regelgröße eines Regelkreises (1, 2, 3, 4, 5, 6, 7.1 bis 7.N, 8) abgeleitet wird, welcher den Schallempfänger (2) als Bestandteil enthält, und wobei die Regelgröße eine Information über das einwirkende akustische Signal enthält und daß jede Abweichung des Rezeptors aus seiner Ruhelage unmittelbar die digitale Information "Null" oder "Eins" erzeugt.

2. Verfahren nach Anspruch 1, **dadurch gekennzeichnet,** daß das Gegensignal von einem Schallgeber (1) erzeugt wird, welcher mit dem Schallempfänger (2) akustisch gekoppelt ist.

3. Verfahren nach Anspruch 1, **dadurch gekennzeichnet,** daß daß das Gegensignal von einem Schallgeber (1) erzeugt wird und der Schallrezeptor gleichzeitig als schallaufnehmendes und schallabgebendes Bauteil einer Schallgeber-/Schallempfängerkombination vorgesehen ist.

4. Verfahren nach einem der Ansprüche 1 bis 3, **dadurch gekennzeichnet,** daß als Schallrezeptor eine Membran vorgesehen ist.

5. Verfahren nach einem der Ansprüche 1 bis 3, **dadurch gekennzeichnet,** daß als Schallrezeptor ein federnd gelagertes oder als Feder ausgebildetes Bauelement vorgesehen ist.

6. Verfahren nach einem der Ansprüche 1 bis 5, **dadurch gekennzeichnet,** daß der Schallgeber (1) und der Schallempfänger (2) nach beliebigen elektroakustischen Wandlerprinzipien aufgebaut sind.

7. Verfahren nach Anspruch 1, **dadurch gekennzeichnet,** daß Auslenkungen des Schallrezeptors mittels eines Komparators (31) und unmittelbar in ein Digitalsignal umgesetzt werden.

8. Verfahren nach Anspruch 7, **dadurch gekennzeichnet,** daß das Digitalsignal zur Gewinnung des Gegensignals mittels eines Digital-Analog-Wandlers (6') in ein Analogsignal rückgewandelt wird.

9. Verfahren nach einem der Ansprüche 1 bis 8, **dadurch gekennzeichnet,** daß der Regelkreis nach dem Prinzip eines ein- oder mehrstufigen Delta-Sigma-Modulators arbeitet, wobei der Rezeptor in die Komparatorfunktion des Delta-Sigma-Modulators einbezogen wird.

10. Verfahren nach Anspruch 9, **dadurch gekennzeichnet,** daß der Delta-Sigma-Modulator in Einbit- oder Mehrbit-Technik ausgeführt ist.

11. Verfahren nach einem der Ansprüche 1 bis 10, **dadurch gekennzeichnet,** daß der Schallrezeptor die Phase und/oder Amplitude eines HF-Schwingkreises moduliert, dessen kapazitiver Bestandteil der Schallempfänger (2) ist.

12. Verfahren nach Anspruch 11, **dadurch gekennzeichnet,** daß der HF-Schwingkreis mit einem HF-Demodulator (3) verbunden ist, welcher die phasen- und/oder amplitudenmodulierte HF-Schwingung demoduliert.

13. Verfahren nach Anspruch 11, **dadurch gekennzeichnet,** daß die phasenmodulerte HF-Schwingung durch einen Begrenzerkomparator (31) direkt digitalisiert wird und die digitalisierte HF-Schwingung durch einen digitalen Phasenvergleicher (32) unmittelbar in ein die Rezeptorinformation tragendes Digitalsignal umgewandelt wird.

14. Verfahren nach Anspruch 1, **dadurch gekennzeichnet,** daß die Auslenkungen des Schallrezeptors in ein elektrisches analoges Signal umgewandelt werden, welches nach erfolgter Verstärkung (20) dem Schallgeber (1) als Gegensignal zugeführt wird (Fig. 4).

15. Verfahren nach Anspruch 14, **dadurch gekennzeichnet,** daß das analoge elektrische Ausgangssignal in ein digitales Signal umgesetzt (21) wird.

16. Verfahren nach einem der Ansprüche 7 bis 13, **dadurch gekennzeichnet,** daß das Digitalsignal derart gefiltert (10) wird, daß Zeitinformationen in Amplitudeninformationen transformiert werden.

17. Verfahren nach Anspruch 16, **dadurch gekennzeichnet,** daß das transformierte Digitalsignal in ein anderes Datenformat konvertiert wird, wobei Informationen aus der Zeit- in die Amplitudenebene transformiert werden.

18. Verfahren nach Anspruch 16 oder 17, **dadurch gekennzeichnet,** daß als digitales Filter (10) ein FIR-Filter verwendet wird.

19. Schallempfangsanordnung, mit einem Schallempfänger (2) in welchem ein Schallrezeptor angebracht ist, **dadurch gekennzeichnet,** daß der Schallrezeptor bei Einwirkung eines akustischen Signals von einem Gegensignal derart beaufschlagt wird, daß der Schallrezeptor trotz Einwirkung des akustischen Signals weitgehend in seiner Ruhelage gehalten wird, daß das Gegensignal aus einer Regelgröße eines Regelkreises (1, 2, 3, 4, 5, 6, 7.1 bis 7.N, 8) abgeleitet wird, welcher den Schallempfänger (2) als Bestandteil enthält, und wobei die Regelgröße eine Information über das einwirkende akustische Signal enthält und daß jede Abweichung des Rezeptors aus seiner Ruhelage unmittelbar die digitale Information "Null" oder "Eins" erzeugt.

20. Schallempfangsanordnung nach Anspruch 19, **dadurch gekennzeichnet,** daß das Gegensignal von einem Schallgeber (1) erzeugt wird, welcher mit dem Schallempfänger (2) akustisch gekoppelt ist.

21. Schallempfangsanordnung nach Anspruch 19, **dadurch gekennzeichnet,** daß daß das Gegensignal von einem Schallgeber (1) erzeugt wird und der Schallrezeptor gleichzeitig als schallaufnehmendes und schallabgebendes Bauteil einer Schallgeber-/Schallempfängerkombination vorgesehen ist.

22. Schallempfangsanordnung nach einem der Ansprüche 19 bis 21, **dadurch gekennzeichnet,** daß als Schallrezeptor eine Membran vorgesehen ist.

23. Schallempfangsanordnung nach einem der Ansprüche 19 bis 21, **dadurch gekennzeichnet,** daß als Schallrezeptor ein federnd gelagertes oder als Feder ausgebildetes Bauelement vorgesehen ist.

24. Schallempfangsanordnung nach einem der Ansprüche 19 bis 23, **dadurch gekennzeichnet,** daß der Schallgeber (1) und der Schallempfänger (2) nach beliebigen elektroakustischen Wandlerprinzipien aufgebaut sind.

25. Schallempfangsanordnung nach Anspruch 19, **dadurch gekennzeichnet,** daß Auslenkungen des Schallrezeptors mittels eines Komparators (31) unmittelbar in ein Digitalsignal urngesetzt werden.

26. Schallempfangsanordnung nach Anspruch 25, **dadurch gekennzeichnet,** daß das Digitalsignal zur Gewinnung des Gegensignals mittels eines Digital-Analog-Wandlers (6') in ein Analogsignal rückgewandelt wird.

27. Schallempfangsanordnung nach einem der Ansprüche 1 bis 26, **dadurch gekennzeichnet,** daß der Regelkreis nach dem Prinzip eines ein- oder mehrstufigen Delta-Sigma-Modulators arbeitet, wobei der Rezeptor in die Komparatorfunktion des Delta-Sigma-Modulators einbezogen wird.

28. Schallempfangsanordnung nach Anspruch 27, **dadurch gekennzeichnet,** daß der Delta-Sigma-Modulator in Einbit- oder Mehrbit-Technik ausgeführt ist.

29. Schallempfangsanordnung nach einem der Ansprüche 19 bis 28, **dadurch gekennzeichnet,** daß der Schallrezeptor die Phase und/oder Amplitude eines HF-Schwingkreises moduliert, dessen kapazitiver Bestandteil der Schallempfänger (2) ist.

30. Schallempfangsanordnung nach Anspruch 29, **dadurch gekennzeichnet,** daß der HF-Schwingkreis mit einem HF-Demodulator (3) verbunden ist, welcher die phasen- und/oder amplitudenmodulierte HF-Schwingung demoduliert.

31. Schallempfangsanordnung nach Anspruch 29, **dadurch gekennzeichnet,** daß die phasenmodulerte HF-Schwingung durch einen Begrenzerkomparator (31) direkt digitalisiert wird und die digitalisierte HF-Schwingung durch einen digitalen Phasenvergleicher (32) unmittelbar in ein die Rezeptorinformation tragendes Digitalsignal umgewandelt wird.

32. Schallempfangsanordnung nach Anspruch 19, **dadurch gekennzeichnet,** daß die Auslenkungen des Schallrezeptors in ein elektrisches analoges Signal umgewandelt werden, welches nach erfolgter Verstärkung (20) dem Schallgeber (1) als Gegensignal zugeführt wird (Fig. 4).

33. Schallempfangsanordnung nach Anspruch 32, **dadurch gekennzeichnet,** daß das analoge elektrische Ausgangssignal in ein digitales Signal umgesetzt (21) wird.

34. Schallempfangsanordnung nach einem der Ansprüche 25 bis 31, **gekennzeichnet durch** ein digitales Filter (10) zur Filterung des Digitalsignals, derart, daß Zeitinformationen in Amplitudeninfonnationen transformiert werden.

35. Schallempfangsanordnung nach Anspruch 34, **dadurch gekennzeichnet,** daß das transformierte Digitalsignal in ein anderes Datenformat konvertiert wird, wobei Informationen aus der Zeit- in die Amplitudenebene transformiert werden.

36. Schallempfangsanordnung nach Anspruch 34 oder 35, **dadurch gekennzeichnet,** daß als digitales Filter (10) ein FIR-Filter verwendet wird.

## Claims

1. Process for converting an acoustic signal acting on a sound receptor of a sound receiver (2) to an electrical signal, **characterized in that**, upon action of the acoustic signal, a counter-signal is applied to the sound receptor in such a way that the sound receptor is maintained substantially in its neutral position despite action of the acoustic signal, the counter-signal is derived from a controlled variable of a closed-loop control circuit (1, 2, 3, 4, 5, 6, 7.1 to 7.N, 8) which comprises the sound receiver (2) as a component, and the controlled variable containing information on the acting acoustic signal, and each deviation of the receptor from its neutral position directly generates the digital information "zero" or "one".

2. Process according to Claim 1, **characterized in that** the counter-signal is generated by a sound source (1) which is acoustically coupled to the sound receiver (2).

3. Process according to Claim 1, **characterized in that** the counter-signal is generated by a sound source (1) and the sound receptor is provided as a component of a sound source / sound receiver combination which both receives and emits sound.

4. Process according to any one of Claims 1 to 3, **characterized in that** a diaphragm is provided as a sound receptor.

5. Process according to any one of Claims 1 to 3, **characterized in that** a spring-mounted component or component fashioned as a spring is provided as a sound receptor.

6. Process according to any one of Claims 1 to 5, **characterized in that** the sound source (1) and the sound receiver (2) are constructed according to any electroacoustic converter principles.

7. Process according to Claim 1, **characterized in that** deflections of the sound receptor are converted directly to a digital signal by means of a comparator (31).

8. Process according to Claim 7, **characterized in that** the digital signal is converted back to an analog signal by means of a digital-analog converter (6') for the purpose of obtaining the counter-signal.

9. Process according to any one of Claims 1 to 8, **characterized in that** the closed-loop control circuit operates according to the principle of a single-stage or multi-stage delta-sigma modulator, the receptor being included in the comparator function of the delta-sigma modulator.

10. Process according to Claim 9, **characterized in that** the delta-sigma modulator is of a single-bit or multi-bit type.

11. Process according to any one of Claims 1 to 10, **characterized in that** the sound receptor modulates the phase and/or amplitude of a HF resonant circuit, the capacitive component of which is the sound receiver (2).

12. Process according to Claim 11, **characterized in that** the HF resonant circuit is connected to a HF demodulator (3) which demodulates the phase-modulated and/or amplitude-modulated HF oscillation.

13. Process according to Claim 11, **characterized in that** the phase-modulated HF oscillation is directly digitized by a limiter comparator (31) and the digitized HF oscillation is converted directly by a digital phase comparator (32) to a digital signal carrying the receptor information.

14. Process according to Claim 1, **characterized in that** the deflections of the sound receptor are converted to an electrical analog signal which, following amplification (20), is applied to the sound source (1) as a counter-signal (Fig. 4).

15. Process according to Claim 14, **characterized in that** the analog electrical output signal is converted (21) to a digital signal.

16. Process according to any one of Claims 7 to 13, **characterized in that** the digital signal is filtered (10) in such a way that the time information is transformed into amplitude information.

17. Process according to Claim 16, **characterized in that** the transformed digital signal is converted to another data format, information being transformed from the time plane into the amplitude plane.

18. Process according to either of Claims 16 or 17, **characterized in that** a FIR filter is used as a digital filter (10).

19. Sound receiving arrangement, with a sound receiver (2) in which a sound receptor is provided, **characterized in that**, upon action of an acoustic signal, a counter-signal is applied to the sound receptor in such a way that the sound receptor is maintained substantially in its neutral position despite action of the acoustic signal, the counter-signal is derived from a controlled variable of a closed-loop control circuit (1, 2, 3, 4, 5, 6, 7.1 to 7.N, 8) which comprises the sound receiver (2) as a component, and the controlled variable containing information on the acting acoustic signal, and each deviation of the receptor from its neutral position directly generates the digital information "zero" or "one".

20. Sound receiving arrangement according to Claim 19, **characterized in that** the counter-signal is generated by a sound source (1) which is acoustically coupled to the sound receiver (2).

21. Sound receiving arrangement according to Claim 19, **characterized in that** the counter-signal is generated by a sound source (1) and the sound receptor is provided as a component of a sound source / sound receiver combination which both receives and emits sound.

22. Sound receiving arrangement according to any one of Claims 19 to 21, **characterized in that** a diaphragm is provided as a sound receptor.

23. Sound receiving arrangement according to any one of Claims 19 to 21, **characterized in that** a spring-mounted component or component fashioned as a spring is provided as a sound receptor.

24. Sound receiving arrangement according to any one of Claims 19 to 23, **characterized in that** the sound source (1) and the sound receiver (2) are constructed according to any electroacoustic converter principles.

25. Sound receiving arrangement according to Claim 19, **characterized in that** deflections of the sound receptor are converted directly to a digital signal by means of a comparator (31).

26. Sound receiving arrangement according to Claim 25, **characterized in that** the digital signal is converted back to an analog signal by means of a digital-analog converter (6') for the purpose of obtaining the counter-signal.

27. Sound receiving arrangement according to any one of Claims 1 to 26, **characterized in that** the closed-loop control circuit operates according to the principle of a single-stage or multi-stage delta-sigma modulator, the receptor being included in the comparator function of the delta-sigma modulator.

28. Sound receiving arrangernent according to Claim 27, **characterized in that** the delta-sigma modulator is of a single-bit or multi-bit type.

29. Sound receiving arrangement according to any one of Claims 19 to 28, **characterized in that** the sound receptor modulates the phase and/or amplitude of a HF resonant circuit, the capacitive component of which is the sound receiver (2).

30. Sound receiving arrangement according to Claim 29, **characterized in that** the HF resonant circuit is connected to a HF demodulator (3) which demodulates the phase-modulated and/or amplitude-modulated HF oscillation.

31. Sound receiving arrangement according to Claim 29, **characterized in that** the phase-modulated HF oscillation is directly digitized by a limiter comparator (31) and the digitized HF oscillation is converted directly by a digital phase comparator (32) to a digital signal carrying the receptor information.

32. Sound receiving arrangement according to Claim 19, **characterized in that** the deflections of the sound receptor are converted to an electrical analog signal which, following amplification (20), is applied to the sound source (1) as a counter-signal (Fig. 4).

33. Sound receiving arrangement according to Claim 32, **characterized in that** the analog electrical output signal is converted (21) to a digital signal.

34. Sound receiving arrangement according to any one of Claims 25 to 31, characterized by a digital filter (10) for filtering the digital signal in such a way that the time information is transformed into amplitude information.

35. Sound receiving arrangement according to Claim 34, **characterized in that** the transformed digital signal is converted to another data format, information being transformed from the time plane into the amplitude plane.

36. Sound receiving arrangement according to either of Claims 34 or 35, **characterized in that** a FIR filter is used as a digital filter (10).

## Revendications

1. Procédé pour la conversion d'un signal acoustique provenant d'un organe récepteur d'un récepteur sonore (2) en un signal électrique, **caractérisé en ce que** l'organe récepteur est renforcé par l'action sur le signal acoustique d'un signal de réaction, de façon telle que l'organe récepteur est sensiblement maintenu dans sa zone de repos malgré l'action du signal acoustique, en ce que le signal de réaction est déduit d'un gain de boucle d'une boucle de régulation (1, 2, 3, 4, 5, 6, 7.1 à 7.N, 8), boucle dans laquelle le récepteur sonore (2) est un élément constitutif, et de sorte que le gain de boucle contienne une information sur le signal acoustique en action, et en ce que chaque déviation de l'organe récepteur de sa position de repos génère directement les informations numériques "zéro" ou "un".

2. Procédé selon la revendication 1, **caractérisé en ce que** le signal de réaction est généré par un émetteur sonore (1) qui est couplé de manière acoustique au récepteur sonore (2).

3. Procédé selon la revendication 1, **caractérisé en ce que** le signal de réaction est généré par un émetteur sonore (1) et en ce que l'organe récepteur est prévu pour être en même temps partie génératrice de sons et reproductrice de sons d'une combinaison composée d'un émetteur sonore et d'un récepteur sonore.

4. Procédé selon l'une des revendications 1 à 3, **caractérisé en ce que** une membrane est prévue comme organe récepteur.

5. Procédé selon l'une des revendications 1 à 3, **caractérisé en ce qu**'un élément de construction monté de manière élastique ou comme un ressort, est prévu comme organe récepteur.

6. Procédé selon l'une des revendications 1 à 5, **caractérisé en ce que** l'émetteur sonore (1) et le récepteur sonore (2) sont montés selon des principes de conversion électroacoustique arbitraires.

7. Procédé selon la revendication 1, **caractérisé en ce que** les déviations de l'organe récepteur sont converties directement au moyen d'un comparateur (31) en un signal numérique.

8. Procédé selon la revendication 7, **caractérisé en ce que**, pour l'obtention du signal de réaction, le signal numérique est converti de manière inverse au moyen d'un convertisseur numérique / analogique (6') en un signal analogique.

9. Procédé selon l'une des revendications 1 à 8, **caractérisé en ce que** la boucle de régulation travaille selon le principe d'un modulateur Delta Sigma à un ou plusieurs étages, le récepteur étant inséré dans la fonction de comparaison du modulateur Delta Sigma.

10. Procédé selon la revendication 9, **caractérisé en ce que** le modulateur Delta-Sigma est réalisé selon une technique à 1 bit ou à plusieurs bits.

11. Procédé selon l'une des revendications 1 à 10, **caractérisé en ce que** l'organe récepteur module la phase et/ou l'amplitude d'un circuit oscillateur HF, dont le récepteur sonore (2) est l'élément constitutif capacitif.

12. Procédé selon la revendication 11, **caractérisé en ce que** le circuit oscillateur HF est connecté à un démodulateur HF (3) lequel démodule en phase et/ou en amplitude l'oscillation HF.

13. Procédé selon la revendication 11, **caractérisé en ce que** l'oscillation HF modulée en phase est directement numérisée au moyen d'un comparateur limiteur (31) et l'oscillation HF numérisée est convertie directement en un signal numérique porteur de l'information du récepteur par un comparateur de phase numérique (32).

14. Procédé selon la revendication 1, **caractérisé en ce que** les déviations du récepteur sonore sont transformées en un signal électrique analogique, lequel, après amplification (20) est fourni (figure 4) comme signal de réaction à l'émetteur sonore (1).

15. Procédé selon la revendication 14, **caractérisé en ce que** le signal de sortie électrique analogique est converti (21) en un signal numérique.

16. Procédé selon l'une des revendications 7 à 13, **caractérisé en ce que** le signal numérique est filtré (10) de telle sorte que les informations temporelles sont converties en informations d'amplitude.

17. Procédé selon la revendication 16, **caractérisé en ce que** le signal numérique transformé est converti en un autre format de données de sorte que les informations dans le plan des temps sont transformées dans le plan des amplitudes.

18. Procédé selon l'une des revendications 16 ou 17, **caractérisé en ce qu**'un filtre FIR à réponse impulsionnelle finie est utilisé comme filtre numérique (10).

19. Dispositif récepteur sonore, avec un récepteur sonore (2) dans lequel est disposé un organe récepteur, **caractérisé en ce que** l'organe récepteur est renforcé par effet d'un signal de réaction sur un signal acoustique, de sorte que l'organe récepteur est sensiblement maintenu dans son état de repos en dépit de l'effet du signal acoustique, en ce que le signal de réaction est dérivé du gain de boucle d'une boucle de régulation (1, 2, 3, 4, 5, 6, 7.1 à 7.N, 8), laquelle boucle de régulation contient le récepteur sonore (2) comme partie constitutive, et de sorte que le gain de boucle contienne l'information sur le signal acoustique agissant, et en ce que chaque déviation de l'organe récepteur de son état de repos engendre directement l'information numérique sous forme de "zéro" ou de "un".

20. Dispositif récepteur sonore selon la revendication 19, **caractérisé en ce que** le signal de réaction est généré par un émetteur sonore (1) lequel est couplé de manière acoustique au récepteur sonore (2).

21. Dispositif récepteur sonore selon la revendication 19, **caractérisé en ce que** le signal de réaction est généré par un émetteur sonore (1) et en ce que l'organe récepteur est prévu en même temps comme élément de production sonore et de reproduction sonore dans une combinaison émetteur sonore - récepteur sonore.

22. Dispositif récepteur sonore selon l'une des revendications 19 à 21, **caractérisé en ce qu**'une membrane est prévue comme organe récepteur.

23. Dispositif: récepteur sonore selon l'une des revendications 19 à 21, **caractérisé en ce que** il est prévu un élément monté de manière élastique ou configuré en ressort servant d'organe récepteur.

24. Dispositif récepteur sonore selon l'une des revendications 19 à 23, **caractérisé en ce que** l'émetteur sonore (1) et le récepteur sonore (2) sont réalisés selon des principes de transformation électroacoustique arbitraires.

25. Dispositif récepteur sonore selon la revendication 19, **caractérisé en ce que** les déviations de l'organe récepteur sont converties au moyen d'un comparateur (31) directement en un signal numérique.

26. Dispositif récepteur sonore selon la revendication 25, **caractérisé en ce que** le signal numérique est converti en un signal analogique pour produire le signal de réaction au moyen d'un convertisseur numérique / analogique (6').

27. Dispositif récepteur sonore selon l'une des revendications 1 à 26, **caractérisé en ce que** la boucle de régulation fonctionne selon le principe d'un modulateur Delta-Sigma à un ou plusieurs étages, de sorte que l'organe récepteur est introduit dans la fonction de comparaison du modulateur Delta-Sigma.

28. Dispositif récepteur sonore selon la revendication 27, **caractérisé en ce que** le modulateur Delta-Sigma met en oeuvre une technique à 1 bit ou à plusieurs bits.

29. Dispositif récepteur sonore selon l'une des revendications 19 à 28, **caractérisé en ce que** le récepteur sonore module la phase et/ou l'amplitude d'un circuit oscillant HF, dont le récepteur sonore (2) est la partie capacitive.

30. Dispositif récepteur sonore selon la revendication 29, **caractérisé en ce que** le circuit oscillant HF est connecté à un démodulateur HF (3) lequel réalise une démodulation de l'oscillation HF modulé en phase et/ou en amplitude.

31. Dispositif récepteur sonore selon la revendication 29, **caractérisé en ce que** l'oscillation HF modulée en phase est directement numérisée par un comparateur limiteur (31) et l'oscillation HF numérisée est directement convertie en un signal numérique portant l'information au moyen d'un comparateur de phase (32).

32. Dispositif récepteur sonore selon la revendication 19, **caractérisé en ce que** les déviations de l'organe récepteur sont converties en un signal électrique analogique lequel, après une amplification résultante (20), est fourni comme signal de réaction (figure 4) à l'émetteur sonore (1).

33. Dispositif récepteur sonore selon la revendication 32, **caractérisé en ce que** le signal de sortie électrique analogique est converti en un signal numérique (21).

34. Dispositif récepteur sonore selon l'une des revendications 25 à 31, **caractérisé en ce qu**'il comporte un filtre numérique (10) pour le filtrage du signal numérique de sorte que les informations temporelles soient converties en informations d'amplitude.

35. Dispositif récepteur sonore selon la revendication 34, **caractérisé en ce que** le signal numérique transformé est converti en un autre format de données de sorte que les informations soient transformées du plan temporel dans le plan des amplitudes.

36. Dispositif récepteur sonore selon la revendication 34 ou 35, **caractérisé en ce qu**'un filtre FIR à réponse impulsionnelle finie est utilisé comme filtre numérique (10).
